# EUROPÄISCHE PATENTSCHRIFT

(11) **EP 0 142 780 B1**
(45) Veröffentlichungstag und Bekanntmachung des Hinweises auf die Patenterteilung: **22.06.1988**
(21) Anmeldenummer: 84113464.6
(22) Anmeldetag: 08.11.1984
(51) Int. Cl.: F42C 19/12

(54) **Elektrisches Zündmittel**
Electric primer
Amorce électrique

(30) Priorität: 09.11.1983 DE 3340461
(43) Veröffentlichungstag der Anmeldung: 29.05.1985
(73) Patentinhaber: Dynamit Nobel Aktiengesellschaft, 53839 Troisdorf (DE)
(72) Erfinder: Bender, Richard, Dr., D-8560 Lauf/Bayern (DE); Bendler, Hellmut, D-8500 Nürnberg (DE); Penner, Horst, Dr., D-8510 Fürth/Bayern (DE); Sander, Reinhold, D-8501 Seukendorf/Bayern (DE)

(56) Entgegenhaltungen:
- DE-C- 960 787
- FR-A- 1 600 106
- US-A- 4 206 707

## Beschreibung

Die Erfindung betrifft ein elektrisches Zündmittel nach dem Oberbegriff von Anspruch 1.

Elektrische Zündmittel mit einem Gehäuse und einem gegenüber dem Gehäuse mittels eines Isoliernäpfchens elektrisch isolierten Polstück sind beispielsweise aus der DE-OS 3 035 932 bekannt. Diese Zündmittel weisen weiterhin einen sogenannten Zündwiderstand auf, der das Polstück mit dem Gehäuse elektrisch leitend verbindet. Bei dem Zündwiderstand kann es sich um einen Zündspalt handeln, bevorzugt ist er jedoch als Zündbrücke ausgeführt. Der Widerstand von Zündspalt oder -brücke beträgt im allgemeinen zwischen 1 und 100 Ohm.

Aus der FR 1 600 106 ist gemäss dem Oberbegriff des Anspruches 1 bekannt, parallel zum Zündwiderstand einen elektrischen Nebenschluss auszubilden. Mit dieser Massnahme soll erreicht werden, dass eine Zündauslösung nur innerhalb vorgegebener Zündgrenzen möglich wird; von aussen einwirkende Streuspannungen sollen aufgrund des spannungsabhängigen Halbleiters im Nebenschluss den Aufbau einer zündfähigen Spannung verhindern.

Aus dem gleichen Grund der Minderung des Einflusses von äusserer elektrischer Energie ist in der US 4 206 707 vorgesehen, das hintere Ende der Munitionshülse mit einer leitfähigen Schicht zu versehen, welche die elektrostatische Ladung oder die elektromagnetische Strahlung daran hindert, das Zündmittel zu erreichen.

Bei Zündmitteln können aber, wie überraschend gefunden wurde, nach ihrem Einpressen in die Zündglocke der Patronenhülsen elektrisch zu zündender Munition aufgrund von inneren Spannungen minimale Verschiebungen zwischen dem Polstück und dem Gehäuse auftreten, wodurch auf dem Isoliernäpfchen unerwünschte elektrische Ladungen entstehen, welche so hoch sein können, dass sie zu Entladungen und damit zu unzulässigen Fehlauslösungen führen.

Der Erfindung liegt die Aufgabe zugrunde, ein Zündmittel zu schaffen, bei welchem unerwünschte Aufladungen des Isoliernäpfchens und dadurch bedingte Fehlauslösungen nicht auftreten.

Diese Aufgabe wird durch die im Kennzeichen des Anspruchs 1 angegebenen Merkmale gelöst. Dazu kann beispielsweise das Isoliernäpfchen auf seiner äusseren und seiner inneren Fläche mit einer elektrisch leitfähigen Beschichtung versehen werden, die untereinander nicht in Verbindung zu stehen brauchen. Die Beschichtungen können nach den später erläuterten Verfahren zum Beispiel in Form einer Kunststofflösung mit darin suspendierten elektrisch leitfähigen Teilchen aufgebracht werden. Die Oberflächenleitfähigkeit liegt bevorzugt zwischen 0,2 kOhm und 1 MOhm, gemessen zwischen zwei Kontaktspitzen, die im Abstand von 1 cm auf die jeweilige Beschichtungsfläche aufgesetzt sind.

Gemäss einer vorteilhaften Weiterbildung sind im Isoliernäpfchen Perforationen vorhanden. Damit kann insbesondere erreicht werden, dass die gesamte Oberfläche des Isoliernäpfchens eine gleichmässige hochohmig elektrisch leitfähige Beschichtung erhalten kann. Durch die Perforation wird insbesondere erreicht, dass eine Kunststofflösung gemäss Anspruch 3 das Isoliernäpfchen gleichmässig beidseitig überzieht und zwischen den beiden Seiten des Näpfchens eine gute hochohmig elektrisch leitende Verbindung ausgebildet ist. Vorteilhafterweise wird das Material des Isoliernäpfchens erst nach der Behandlung mit der Kunststofflösung aus z.B. einer Bandform zum eigentlichen Näpfchen verfomt.

Eine besonders bevorzugte Ausführungsform der Erfindung ist dadurch gekennzeichnet, dass die hochohmig elektrisch leitfähige Beschichtung von einer Kunststofflösung gebildet wird, in der elektrisch leitfähige Substanzen suspendiert sind. Der hochohmig elektrische Widerstand zwischen Polstück und Gehäuse, der ein gezielter elektrischer Nebenschluss zum Zündwiderstand darstellt, kann auf diese Weise besonders einfach eingestellt und kontrolliert werden. Bedingt durch das Isoliernäpfchen weist er eine hohe mechanische Festigkeit auf, im Gegensatz zu elektrisch leitfähigen Kunststofformkörpern.

Der bevorzugte Anteil der elektrisch leitfähigen Substanz beträgt in der Kunststofflösung 20 bis 100 Gew.-% in Bezug auf den Kunststoffanteil. Der Widerstand der hochohmig elektrisch leitfähigen Beschichtung zwischen Polstück und Gehäuse beträgt vorzugsweise 0,2 kOhm bis 1 MOhm.

Als Kunststoff für die erfindungsggemässen Kunststofflösungen werden Polystyrol, Acrylharz, Polyester oder Polyvinylbutyral bevorzugt eingesetzt. Bevorzugte Lösungsmittel für die Kunststofflösungen sind Essigsäurealkylester oder Alkohole mit bis zu 4 Kohlenstoffatomen im Alkylrest. Es können jedoch auch andere Lösungsmittel wie z.B. Aceton benutzt werden. Als elektrisch leitfähige Substanz wird bevorzugt Russ oder Graphit verwendet. Es können auch andere elektrisch leitfähige Substanzen verwendet werden, wie z.B. Metallpulver.

Die Erfindung wird nachfolgend anhand eines in den Zeichnungen dargestellten Ausführungsbeispiels näher beschrieben. Es zeigen in verschiedenen Massstäben
Figur 1 einen Teil-Axialschnitt eines elektrischen Zündmittels,
Figur 2 einen Teil-Axialschnitt eines Isoliernäpfchens gemäss dem Kreis X in Figur 1 in vergrösserter Darstellung und
Figur 3 einen Teil-Axialschnitt eines weiteren elektrischen Zündmittels.

In Figur 1 ist ein Teil eines elektrischen Zündmittels im Schnitt dargestellt. In einem Gehäuse 4, welches bevorzugt aus einem nicht korrodierenden Metall oder einer entsprechenden Metalllegierung, wie z.B. Messing, Kupfer oder Aluminium, besteht, ist ein Polstück 3,3' aus bevorzugt Messing, aber z.B. auch Stahl oder einer Aluminiumlegierung enthalten, welches gegenüber dem Gehäuse 4 durch ein Isoliernäpfchen 5 elektrisch isoliert ist. Das Isoliernäpfchen besteht vorzugsweise aus Vulkanfiber. Es kann jedoch auch aus einem anderen elektrisch isolierenden Material mit hoher mechanischer Festigkeit bestehen, wie z. B. Phenolformaldehydharz-Schichtstoffen, Epoxidglasseidengewebe, Hart-PVC und dgl. Zwischen dem Polstück 3,3' und dem Gehäuse 4 bzw. dem Isoliernäpfchen 5 weist das Zündmittel einen Spalt 2 auf. Dieser ist mit dem Lackring 1 ausgefüllt, der durch Beimengung elektrisch leitfähiger Substanzen, wie z.B. Graphit, Russ oder Metallpulver, eine hochohmig elektrisch leitfähige Verbindung zwischen dem Polstück 3,3' und dem Gehäuse 4 bildet. In den bevorzugten Ausführungsformen der Erfindung, bei welchen das Isoliernäpfchen mit zwei separaten Beschichtungen oder mit einer Rundumbeschichtung versehen ist, ist im Spalt 2 kein Lack 1 enthalten.

Figur 2 verdeutlicht eine bevorzugte Ausführungsform der Erfindung. Das Isoliernäpfchen 5 weist die zusätzlichen Perforationen 7 auf. Die Oberfläche des Isoliernäpfchens und die durch die Perforationen gebildeten Wandflächen sind mit einem Kunststoff 6 bedeckt, der elektrisch leitfähige Substanzen enthält. Die Herstellung der so behandelten Isoliernäpfchen wird hauptsächlich nach zwei verschiedenen Methoden durchgeführt:
1. Das beispielsweise in Bandform vorliegende Material, aus dem das Isoliernäpfchen gefertigt wird, wird zunächst mit den Perforationen 7 versehen. Anschliessend wird das Band beidseitig lackiert, in eine Lösung getaucht oder bedruckt, hierbei jeweils gemäss der Erfindung mit der Lösung des Kunststoffs 6 überzogen, in der elektrisch leitfähige Substanzen suspendiert sind. Nach Verdunsten des Lösungsmittels ist das Material für das Isoliernäpfchen 5 so mit dem die leitfähigen Substanzen enthlatenden Kunststoff überzogen, dass eine durchgehend hochohmig elektrisch leitfähige Verbindung zwischen beiden Seiten des Materials gewährleistet ist. Nach Anbringung der Durchbrechungen für die Kontaktierung des Polstücks 3,3' wird das Material entsprechend der Grösse des Isoliernäpfchens ausgestanzt und zum Isoliernäpfchen verformt.
2. Es wird prinizpiell wie unter 1. verfahren, jedoch wird das Material vor der Beschichtung mit der Kunststofflösung lediglich mit Durchbrechungen für die Kontaktierung des Polstücks 3,3' versehen.

Selbstverständlich ist es auch möglich, die Reihenfolge der Massnahmen bezüglich Herstellung der Durchbrechungen und der Perforationen zu ändern. Wesentlich ist, dass die genannte hochohmig elektrisch leitfähige Verbindung zwischen beiden Seiten des Materials und damit des Isoliernäpfchens 5 durch Aufbringen der Kunststofflösung gewährleistet ist.

Bei dieser Ausführungsform der Erfindung ist es möglich, vor Einsetzen von beispielsweise einem Zündbrückenträger, der einen niederohmigen Widerstand bildet, in das Gehäuse den durch das Isoliernäpfchen gebildeten Widerstand des hochohmigen elektrischen Nebenschlusses durch Messung zwischen dem Gehäuse 4 und dem Postück 3,3' oder zwischen dem Gehäuse 4 und einem metallischen Prüfstück - in diesem Fall vor Montage des Polstücks - festzustellen und gegebenenfalls Isoliernäpfchen, welche den geforderten Widerstand nicht aufweisen, auszusortieren.

Fig. 3 zeigt eine weitere bevorzugte Ausführungsform, bei welcher das Isoliernäpfchen 5 keine zusätzlichen Perforationen aufweist und nur auf seiner Aussenseite 8 und seiner Innenseite 9 mit einer elektrisch leitfähigen Beschichtung versehen ist, nicht jedoch auf den beiden Ringflächen 10 und 11. Die Beschichtungen sind aus zeichentechnischen Gründen stark verdickt dargestellt. Auch hiermit ist es möglich, unerwünschte Aufladungen auf dem Isoliernäpfchen 5 von vornherein zu vermeiden und damit ungewollte Auslösungen des Zündmittels zu verhindern.

Fig. 3 zeigt weiterhin den elektrisch nichtleitenden Trägerkörper 12, auf dessen Oberseite 13 in bekannter Weise - siehe z.B. die US-PS 3 763 782 - der Zündwiderstand ausgebildet ist. Zur Kontaktierung mit dem Gehäuse 4 dient der elektrisch leitende Kontaktring 15, der gegenüber dem oberen Teil des Polstücks 3' wiederum durch den elektrisch nichtleitenden Ring 14 isoliert ist. Dieser Aufbau ist bekannt und nicht Gegenstand der Erfindung.

## Patentansprüche

1. Elektrisches Zündmittel mit einem Gehäuse (4) und einem gegenüber dem Gehäuse (4) mittels eines Isoliernäpfchens (5) elektrisch isolierten, von aussen kontaktierbaren Polstück (3,3) sowie einem mit dem Gehäuse (4) und dem Polstück (3,3') elektrisch leitend verbundenen Zündwiderstand, wobei zwischen dem Polstück (3,3') und dem Gehäuse (4) parallel zum Zündwiderstand ein gezielter elektrischer Nebenschluss ausgebildet ist, dadurch gekennzeichnet, dass das Isoliernäpfchen (5) eine im Vergleich zum Zündwiderstand hochohmig elektrisch leitfähige Beschichtung (6) aufweist, die am Gehäuse (4) und am Polstück (3,3') anliegt.

2. Zündmittel nach Anspruch 1, dadurch gekennzeichnet, dass Perforationen (7) im lsoliernäpfchen (5) vorhanden sind.

3. Zündmittel nach Anspruch 1 oder 2, dadurch gekennzeichnet, dass die hochohmig elektrisch leitfähige Beschichtung (6) von einer Kunststofflösung gebildet wird, in der elektrisch leitfähige Substanzen suspendiert sind.

4. Zündmittel nach Anspruch 3, dadurch gekennzeichnet, dass der Anteil der elektrisch leitfähigen Substanz in der Kunststofflösung 20 bis 100 Gew.-%, bezogen, dass der Anteil der elektrisch leitfähigen Substanz in der Kunststofflösung 20 bis 100 Gew.-%, bezogen auf den Kunststoffanteil, beträgt.

5. Zündmittel nach Anspruch 3 oder 4, dadurch gekennzeichnet, dass als Kunststoffe Polystyrol, Acrylharze, Polyester oder Polyvinylbutyral verwendet werden.

6. Zündmittel nach Anspruch 3 oder 4, dadurch gekennzeichnet, dass als Lösungsmittel Essigsäurealkylester oder Alkohole mit bis zu 4 Kohlenstoffatomen im Alkylrest verwendet werden.

7. Zündmittel nach Anspruch 3 oder 4, dadurch gekennzeichnet, dass als elektrisch leitfähige Substanz Russ oder Graphit verwendet wird.

8. Zündmittel nach einem der Ansprüche 1 bis 7, dadurch gekennzeichnet, dass der Widerstand der hochohmig elektrisch leitfähigen Beschichtung (6) 0,2 kOhm bis 1 MOhm beträgt.

## Revendications

1. Amorce électrique comprenant un boîtier (4) et un pôle (3,3') isolé par rapport au boîtier (4) au moyen d'un godet d'isolation (5) et pouvant être mis en contact à partir de l'extérieur. Ainsi qu'une résistance d'allumage reliée au boîtier (4) et au pôle (3,3') de façon à conduire l'électricité, une derivation électrique adequate étant réalisée entre le pôle (3,3') et le boîtier (4) parallelement à la résistance d'allumage, caractérisée en ce que le gô- det d'isolation (5) comporte un revêtement (6) électriquement conducteur presentant une résistance ohmique importante par rapport à la résistance d'allumage, ledit revêtement étant applique contre le boîtier (4) et le pôle (3,3').

2. Amorce selon la revendication 1, caractérisée en ce que des perforations (7) sont prevues dans le godet d'isolation (5).

3. Amorce selon la revendication 1 ou 2, caractérisée en ce que le revêtement (6) électriquement conducteur à résistance ohmique élevée est formé par une solution de matière plastique, dans laquelle sont mises en suspension des substances électroconductrices.

4. Amorce selon la revendication 3, caractérisée en ce que la part de la substance électroconductrice dans la solution de matière plastique est de 20 à 100% en poids par rapport à la part de matière plastique.

5. Amorce selon la revendication 3 ou 4, caractérisée en ce que du polystyrène, des resines acryliques, du polyester ou du polybutyral de vinyle sont utilisés en tant que matière plastique.

6. Amorce selon la revendications 3 ou 4, caractérisée en ce que de l'acétate d'alkyle ou des alcools ayant jusqu'à 4 atomes de carbone dans le reste alkyle sont utilisés en tant que solvant.

7. Amorce selon la revendication 3 ou 4, caractérisée en ce que de la suie ou du graphite est utilisé comme substance électroconductrice.

8. Amorce selon l'une quelconque des revendication 1 à 7, caractérisée en ce que la résistance du révètement (6) électroconducteur à résistance ohmique élevée est de 0,2 kOhm à 1 MOhm.

## Claims

1. Electric primer with a housing (4) and a pole piece (3,3') contactable from outside which is electrically insulated with respect to the housing (4) by means of an insulating cup, as well as with an ignition resistance connected electrically conductingly with the housing (4) and the pole piece (3,3'), with a striven for electrical shunt connection being formed between the pole piece (3,3') and the housing (4) parallel to the ignition resistance, characterised in that the insulating cup (5) possesses an electrically conductive coating (6) highly resistive in comparison to the ignition resistance which coating is connected to the housing (4) and the pole piece (3,3').

2. Primer according to claim 1, characterised in that perforations (7) are present in the insulating cup (5).

3. Primer according to claim 1 or 2, characterised in that the highly resistive electrically conductive coating (6) is formed from a solution of a plastics material in which electrically conducting substances are suspended.

4. Primer according to claim 3, characterised in that the amount of the electrically conductive substance in the solution of the plastics material amounts to 20 to 100% by weight related to the amount of plastics material.

5. Primer according to claim 3 or 4, characterised in that polystyrene, acrylic resins, polyesters or polyvinylbutyral are used as plastics material.

6. Primer according to claim 3 or 4, characterised in that acetic acid alkyl esters or alcohols with up to 4 carbon atoms in the alkyl residue are used as solvents.

7. Primer according to claim 3 or 4, characterised in that carbon black or graphite is used as electrically conductive substance.

8. Primer according to one of claims 1 to 7, characterised in that the resistance of the highly resistive electrically conducting coating (6) amounts to 0.2 kOhm to 1 MOhm.
